# EUROPÄISCHE PATENTSCHRIFT

(11) **EP 1 813 019 B1**
(45) Veröffentlichungstag und Bekanntmachung des Hinweises auf die Patenterteilung: **14.11.2012**
(21) Anmeldenummer: 05788532.9
(22) Anmeldetag: 29.09.2005
(51) Int. Cl.: H03M 1/12, H05B 41/36

(54) **BETRIEBSGERÄT FÜR LEUCHTMITTEL, AUFWEISEND EINEN ADAPTIVEN A/D-WANDLER**
OPERATING DEVICE FOR AN ILLUMINATING MEANS, COMPRISING AN ADAPTIVE ANALOG-TO-DIGITAL CONVERTER
APPAREIL POUR FAIRE FONCTIONNER UN SYSTEME D'ECLAIRAGE, PRESENTANT UN CONVERTISSEUR A/N ADAPTATIF

(30) Priorität: 21.10.2004 DE 102004051387
(43) Veröffentlichungstag der Anmeldung: 01.08.2007
(62) Teilanmeldung aus: 10183818.3
(73) Patentinhaber: Tridonic GmbH & Co KG, 6851 Dornbirn (AT)
(72) Erfinder: ZUDRELL-KOCH, Stefan, A-6845 Hohenems (AT)
(74) Vertreter: Rupp, Christian
(86) Internationale Anmeldenummer: PCT/EP2005/010547
(87) Internationale Veröffentlichungsnummer: WO 2006/045399

(56) Entgegenhaltungen:
- EP-B- 1 155 598
- WO-A-2004/030218
- US-A- 5 349 351
- US-A- 5 627 536

## Beschreibung

Die vorliegende Erfindung bezieht sich auf ein Betriebsgerät für Leuchtmittel, wie beispielsweise ein elektronisches Vorschaltgerät (EVG) für Gasentladungslampen, wobei das Betriebsgerät eine Regel- und/oder Steuereinheit aufweist, der analoge, im Gerät selbst abgegriffene Betriebsparametersignale wie beispielsweise Lampenstrom und/oder Lampenspannung sowie extern zugeführte Steuersignale zuführbar sind, wobei die Signale durch einen Analog/Digital-Wandler zur Weiterverarbeitung aufbereitet (umgesetzt) werden.

Die Erfindung bezieht sich weiterhin auf eine Regel- und/oder Steuereinheit zur Verwendung in einem derartigen Betriebsgerät, auf ein Verfahren zum Betreiben eines derartigen Betriebsgeräts für Leuchtmittel sowie auf ein Computersof tware-Programmprodukt zur Implementierung derartiger Verfahren.

Insbesondere im Bereich elektronischer Vorschaltgeräte (EVGs) für Gasentladungslampen (Niederdruck- und Hochdrucklampen), aber auch im Bereich anderer Betriebsgeräte für Leuchtmittel (Leuchtdioden, Halogenlampen etc.) wird eine fortschreitende Digitalisierung und entsprechend zur Verringerung des analogen Anteils der Bauelemente in einem derartigen Betriebsgerät angestrebt. Der Grund dafür sind die Vorteile digitaler Schaltungen bezüglich einer robusteren und definierten Steuerung sowie einer einfachen Umsetzung vom Entwurf hin zur Implementierung. Weiterhin können derartige Digitalschaltungen Software-Simulationen nahezu mit 100 % Zuverlässigkeit vorab getestet werden. Erst wenn ein solcher Softwaretest erfolgreich ist, wird dann die Schaltung mit einem entsprechenden Kostenaufwand beispielsweise in einem ASIC implementiert. Einmal aufgefundene schaltungstechnische Lösungen auf diesem Bereich können auch leicht auf nächstfolgende Chipgenerationen übertragen werden.

Ein großer Bestandteil an analogen Bauteilen besteht zur Zeit noch im Bereich von elektronischen Vorschaltgeräten im Bereich der Analog/Digital-Wandler (ADC), denen ja jeweils eine analoge Referenzspannung zugeführt werden muß.

Aus der EP 1 155 598 A1 ist bereits ein Vorschaltgerät mit einem digitalen Lampensignalprozessor zur Betriebssteuerung und Fehlererkennung des Vorschaltgeräts bekannt. Dabei wird in Fig. 2 vorgeschlagen, daß ein und derselbe Analog/Digital-Wandler (Bezugszeichen 23 in Fig. 2) wahlweise ein den Lampenstrom bzw. die Lampenspannung wiedergebendes Analogsignal umsetzen und dem digitalen Signalprozessor zuführen kann.

Die WO 2004/030218 A1 schlägt vor, daß eine digitale Steuereinheit zwei Regelungspfade aufweist, die jeweils einen A/D-Wandler aufweisen. Dabei weist eine der beiden Wandler eine wesentlich höhere Abtastgeschwindigkeit und eine geringere Auflösung auf als der andere. Somit ist der eine für eine schnelle Reaktion geeignet, während der andere für sich langsam auf verändernde Signale geeignet ist. Diese beiden A/D-Wandler können somit einen kostspieligen und energieverzehrenden Hochgeschwindigkeit-/hochauflösenden A/D-Wandler ersetzen.

Es ist Aufgabe der vorliegenden Erfindung, einen A/D-Wandler zur Verwendung in einem Betriebsgerät für Leuchtmittel noch effektiver einzusetzen.

Diese Aufgabenstellung wird erfindungsgemäß durch die Merkmale der unabhängigen Ansprüche gelöst. Die abhälngen Ansprüche bilden den zentralen Gedanken der Erfindung in besonders vorteilhafter Weise weiter.

Die Erfindung setzt dabei an der Stelle an, daß durch eine besonders effektive Ausnutzung eines A/D-Wandlers die Anzahl der Analogbauteile sowie der notwendigen analogen Referenzspannungen verwendet werden kann. Die Erfindung zielt dabei insbesondere auf eine Verringerung der notwendigen Anzahl derjenigen A/D-Wandler, die für die Auswertung von intern abgegriffenen Betriebsparametern und/oder extern zugeführten analogen Steuersignalen wie bspw. Dimmwerten notwendig sind. Außerhalb dieses Bereichs kann auch ein erfindungsgemäßes Gerät selbstverständlich weitere Komparatoren ("1 Bit-A/D-Wandler) oder A/D-Wandler aufweisen.

Gemäß einem ersten Aspekt der vorliegenden Erfindung wird ein Betriebsgerät für Leuchtmittel, insbesondere ein elektronisches Vorschaltgerät für Gasentladungslampen vorgeschlagen. Das Betriebsgerät weist dabei eine Regel- und/oder Steuereinheit auf, der Betriebsparametersignale (einschliesslich zugeführter analoger Steuersignale) zuführbar sind, die durch einen Analog/Digital-Wandler umgesetzt werden. Dabei ist (im Betrieb) wenigstens eine Eigenschaft des Analog/Digital-Wandlers zur Anpassung an die Betriebsparametersignale, die gerade umgesetzt werden sollen, einstellbar.

Dem Analog/Digital-Wandler können eingangsseitig wenigstens zwei unterschiedliche analoge Betriebsparametersignale im Zeitmultiplex-Verfahren zugeführt werde. Der Analog/Digital-Wandler kann dabei zur Anpassung auf diese analogen Betriebsparametersignale einstellbar sein.

Insbesondere kann der Analog/Digital-Wandler hinsichtlich Abtastgeschwindigkeit ("Sampling Rate") und/oder Auflösung einstellbar sein.

Insbesondere können vorab definierte unterschiedliche Kombinationen an Abtastgeschwindigkeit/Auflösung des Analog/Digital-Wandlers (ADC) auswählbar sein.

Die Einstellung des Analog/Digital-Wandlers kann durch die Regel- und/oder Steuereinheit erfolgen, die gegebenenfalls auch die Ansteuerung des eingangsseitigen Zeitmultiplex-Betriebs des Analog/Digital-Wandlers übernehmen kann.

Insbesondere kann ein einziger Analog/Digital-Wandler für die Verarbeitung sämtlicher Betriebsparametersignale und/oder extern zugeführten Steuersignalen des Betriebsgerät vorgesehen sein.

Die Regel- und/oder Steuereinheit kann funktionell mit einem Speicher verbunden sein, in dem Steuerdaten abgelegt sind.

Das Betriebsgerät kann eine Schnittstelle zur drahtlosen und/oder drahtgebundenen Programmierung aufweisen.

Im übrigen ist der Aspekt, daß ein einziger Analog/Digital-Wandler für die Verarbeitung sämtlicher Betriebsparametersignale des Betriebsgeräts zuständig ist, unabhängig von der Einstellbarkeit des Analog/DigitalWandlers zu betrachten.

Weitere Merkmale, Vorteile und Eigenschaften der vorliegenden Erfindung sollen nunmehr bezugnehmend auf die einzige Figur der beigefügten Zeichnungen näher erläutert werden.
- Die Figur: zeigt dabei einen schematischen Aufbau eines erfindungsgemäßen Betriebsgeräts für eine Leuchtmittellast .

Wie in der Figur dargestellt kann das erfindungsgemäße Betriebsmittel für Leuchtmittel bspw. ein elektronisches Vorschaltgerät (EVG) mit einem eingangsseitigen HF-Filter und Gleichrichter 1 sein. In an sich bekannter Weise kann die gefilterte, gleichgerichtete eingangsseitige Spannung dann durch einen Hochsetzsteller aufweisend einen steuerbaren Schalter 2 sowie eine Diode 3 auf eine im Vergleich zur eingangsseitigen Spannung höhere DC-Busspannung 4 umgesetzt werden. Das Ein-/Ausschaltverhalten des steuerbaren Schalters 2, der beispielsweise ein MOSFET sein kann, wird durch ein Steuersignal 23 von einer Regel-/Steuereinheit 12 angesteuert, die weiter unten im Detail erläutert werden wird.

Zur Glättung der Busspannung 4 ist üblicherweise ein Speicherkondensator 11 vorgesehen. Die an diesem Speicherkondensator 11 anliegende geglättete Busspannung wird von einem Wechselrichter mit zwei ansteuerbaren Schaltern 5, 6 auf eine hochfrequente Wechselspannung umgesetzt. Die hochfrequente Wechselspannung wird dabei am Mittenpunkt 7 des Wechselrichters, d.h. am Verbindungspunkt zwischen der beiden Schaltern 5, 6 abgegriffen, die wie gesagt abwechselnd getaktet werden und dazu von der Regel-/Steuereineheit 12 mit entsprechend getakteten Ansteuersignalen 24 bzw. 25 versorgt werden.

Die beiden Schalter 5, 6 bilden also eine Halbbrückenschaltung. Die an dem Mittenabgriff des Wechselrichters 5, 6 entstehende hochfrequente Wechselspannung wird dann einem Lastkreis aufweisend eine Serienschaltung aus einem Induktivität 8 und einem Kondensator 9 zugeführt, wobei dieser Serienresonanzschaltung das Leuchtmittel, wie beispielsweise die Gasentladungslampe 10, parallel geschaltet ist.

Wie aus dem Stand der Technik an sich bekannt können bei einem derartigen Vorschaltgerät analoge Betriebsparametersignale an einer Vielzahl an Punkten abgegriffen werden. Diese Punkte sind in der Figur mit bis H gekennzeichnet. Diese Punkte stellen nichtbeschränkende Beispiele dar. Weiterhin müssen in einer erfindungsgemässen Schaltung natürlich auch nicht alle potentiell möglichen Betriebsparametersignale vorliegen.

Mit A ist dabei die Stromaufnahme bei eingeschaltetem Schalter 2 des Hochsetzstellers gekennzeichnet.

Mit B ist die Busspannung (Zwischenkreisspalnnung) bezeichnet.

Mit C ist die gleichgerichtete und gefilterte eingangsseitige Netzspannung bezeichnet.

Mit D ist der Strom durch den Wechselrichter bezeichnet.

Mit E ist die Mittelpunktspannung an den Wechselrichter bezeichnet.

Mit F ist der Strom durch die Leuchtmittel (Gasentladungslampe) gekennzeichnet.

Mit G ist die Spannung an dem Leuchtmittel (Lampenspannung) bezeichnet.

Mit H ist als ein Beispiel für ein extern zugeführtes Steuersignal das Signal an dem Schnittstelleneingang 22 bezeichnet.

Weiterhin können alternativ oder zusätzlich analoge Steuersignale von Aussen zuführbar sein.

Gemäss der vorliegenden Erfindung werden wenigstens zwei unterschiedliche der oben angeführten Betriebsparametersignale und/oder Steuersignale eingangsseitig 26 der Regel- und/oder Steuereinheit 12 zugeführt. In der Regel- und/oder Steuereinheit 12 ist ein Zeitmultiplexbaustein vorgesehen, der abhängig von einem Steuersignal 14 einer zentralen Steuereinheit 15 innerhalb der Regel- und/oder Steureinheit 12 dasjenige analoge Betriebsparametersignal S1 ... S_{N} auswählt, das einem Analog/Digital-Wandler 17 zugeführt werden soll.

Der Analog/Digital-Wandler 17 setzt das gerade von dem Zeitmultiplexbaustein 13 angewählte analoge Betriebsparametersignal in ein digitales Signal 19 um und führt dieses der zentralen Steuereinheit 15 zu. Diese zentrale Steuereinheit 15 kann dann die nunmehr digital vorliegenden Betriebsparametersignale bspw. mittels eines Regelalgorithmus verarbeiten und abhängig von der Verarbeitung der digitalisierten Betriebsparametersignale die entsprechend berechneten Steuersignale 23, 24 und 25 ausgeben.

Wie aus der Figur schematisch ersichtlich weist die erfindungsgemäße Schaltung zur Umsetzung der zurückgeführten Betriebsparametersignale des elektronischen Vorschaltgeräts nur noch einen einzigen Analog/Digital-Wandler 17 auf, so daß dementsprechend auch nur eine einzige analoge Referenzspannung 18 für diesen Analog/Digital-Wandler 17 vorgesehen sein muß.

Die zentrale Steuereinheit 15 kann darüber hinaus noch dazu vorgesehen sein, mittels eines Ansteuersignals 16 wenigstens eine Eigenschaft des Analog/Digital-Wandlers 17 einzustellen (Englisch "Performance Scaling"). Es liegt also ein adaptiver Analog/Digital-Wandler 17 vor. Die einzustellende Eigenschaft kann beispielsweise die Abtastgeschwindigkeit, die Reihenfolge der Abtastung und/oder die Auflösung des Analog/Digital-Wandlers 17 sein.

Allgemein erfolgt also eine von dem Betriebszustand der Leuchte abhängige Abtastung der zurückgeführten analogen Betriebsparametersignale.

Als Analog/Digital-Wandler kann insbesondere ein sogenannter Nachführ-Wandler (Engl. "Tracking ADC") verwendet werden, der durch Erhöhen bzw. Erniedrigen eines digitalen Zählers den aktuellen Zählerstand einem anliegenden Analogsignal nachführt, indem der aktuelle Zählerstand wieder in ein analoges Signal umgesetzt, das mit dem eingangseitig anliegenden Analogsignal verglichen wird. Der Zählerstand wird dann abhängig voh dem Vorzeichen des Vergleichergebnis erhöht bzw. erniedrigt.

Derartige Tracking-ADCs sind grundsätzlich bekannt und für weitere Details wird auf die einschlägige Fachliteratur verwiesen.

Weiterhin kann vorgesehen sein, dass mittels des Ansteuersignals 16 der Messablauf des Analog/DigitalWandlers 17 veränderbar ist. Bspw. kann der Messablauf dahingehend einstellbar sein, dass innerhalb einer laufenden Messung eine andere, kurzzeitige Messung durchgeführt wird, um danach wieder die erstgenannte Messung wieder fortzuführen und abzuschliessen. Bspw. kann eine konstante DC-Spannung mit hoher Genauigkeit und niedriger Geschwindigkeit gemessen werden, wobei in diese Messing, d.h. die A/D-Umwandlung und die Filterung, eine andere, schnelle Messung eingeschoben werden kann. Gleichzeitig mit der Veränderung des Messablaufs können natürlich auch andere Eigenschaften des Analog/DigitalWandlers 17 eingestellt werden, insbesondere die Abtastgeschwindigkeit und/oder die Auflösung.

Diese Einstellung der Eigenschaften des A/D-Wandlers 17 durch das Steuersignal 16 von der zentralen Steuereinheit 15 kann insbesondere von der Art des gerade ebenfalls durch die zentrale Steuereinheit 15 über den Zeitmultiplexbaustein 13 ausgewählten analogen Betriebsparametersignals ausgewählt werden. Handelt es sich bei diesem anliegenden Betriebsparametersignal um ein sich verhältnismäßig langsam veränderndes Signal, wie beispielsweise die Zwischenkreisspannung (Busspannung) 4, so kann die Steuereinheit 15 zur Energieeinsparung den A/D-Wandler 17 auf eine niedrigere Abtastgeschwindigkeit einstellen.

Anders sieht es natürlich aus, wenn gerade beispielsweise der Strom A durch den Schalter 2 des Hochsetzschalters erfaßt wird, der sich sehr schnell verändern kann, so daß dementsprechend die Steuereinheit 15 bei der Auswahl dieses Betriebsparametersignals den Analog/Digital-Wandler 17 auf eine hohe Abtastrate (Abtastgeschwindigkeit) einstellen wird.

Das Ansteuerverhalten der zentralen Steuereinheit 15 kann dabei durch Daten in einem Speicher 21 vorgegeben sein.

Insbesondere können vorab definierte Kombinationen an Abtastgeschwindigkeit/Auflösung oder Wertekombinationen anderer Eigenschaften des Analog/Digital-Wandlers 17 vorgesehen werden, so daß die zentrale Steuereinheit 15 abhängig von der Art des gerade anliegenden und ausgewählten Betriebsparametersignals die geeignete Kombination an Abtastgeschwindigkeit/Auflösung des A/D-Wandlers 17 auswählen kann.

Im übrigen kann die Einstellung der Eigenschaften des Analog/Digital-Wandlers 17 auch abhängig vom aktuellen Betriebszustand des Betriebsgeräts und/oder der Leuchtmittel erfolgen. Bei der Anwendung der vorliegenden Erfindung auf Elektronische Vorschaltgeräte (EVGs) für Gasentladungslampen können die Eigenschaften bspw. für die unterschiedlichen Zustände
- Zünden,
- Vorheizen
- Lampenbetrieb, und
- verschieden Dimmlevel
gewählt werden. Das Ansteuersignal 16 für den Analog/Digital-Wandler 17 kann in diesem Fall ein Signal sein, das den aktuellen Betriebszustand wiedergibt bzw. einen zukünftigen Betriebszustand, auf den der Analog/Digital-Wandler 17 vorab bereits eingestellt werden soll.

Erfindungsgemäß kann insbesondere auch vorgesehen sein, daß die Steuer-/Regeleinheit 12 eine Programmierschnittstelle 22 aufweist, mittels der der Inhalt des Speichers 21 drahtlos und/oder drahtgebunden beschreibbar ist. Dazu ist eine Schnittstellen-Steuerschaltung 27 vorgesehen.

Im übrigen kann die Schnittstelle 22 auch als digitaler oder analoger Signaleingang ausgebildet sein, über den bspw. Dimmingsignale oder andere steuerbefehle ("Zünden" etc.) übermittelbar sind. Falls an dieser Stelle eine analoges Signal anliegen sollte, kann es im übrigen auch dem Analog/Digital-Wandler 17 eingangsseitig zugeführt werden. Insofern stellt auch dieses analoge bspw. von einem Bus her übermittelte Signal ein Betriebsparametersignal im Sinne der vorliegenden Erfindung dar.

Somit können unter Umständen auch noch nach Abschluß der Hardwarefertigung durch unterschiedliche Programmierung des Speichers 21 verschiedene Verhaltensweisen der Steuer-/Regeleinheit 12 ausgewählt werden.

Der gesamte mit Bezugszeichen 12 bezeichnete Block der Regel-/Steuereinheit kann im übrigen als "Embedded System" als ASIC oder als IC ausgeführt sein.

Dadurch daß nur ein einziger Analog/Digital-Wandler die Verarbeitung sämtlicher im Betriebsgerät beim eigentlichen Betrieb der zugeordneten Leuchtmittel anfallenden analogen Betriebsparametersignale vorgesehen ist, ist dementsprechend auch nur ein Analogteil und ein Taktgenerator ("System Clock") 20 notwendig.

Erfindungsgemäss kann somit der Analoganteil eines Betriebsgeräts, insbesondere die Anzahl der Referenzspannungen verringert werden. Der adaptive Analog/Digital-Wandler gemäss der vorliegenden Erfindung kann ggf. der einzige zum Betrieb der Leuchtmittel vorgesehen Analog-Baustein der Schaltung sein. Neben diesem Analog/Digital-Wandler könne natürlich noch weitere bspw. für die Funktionen "Power On" oder "Reset" vorgesehen sein, die aber für den eigentlichen Betrieb der Leuchtmittel kein Rolle spielen.

## Patentansprüche

1. Betriebsgerät für Leuchtmittel, insbesondere Elektronisches Vorschaltgerät für Gasentladungslampen, aufweisend eine Regel- und/oder Steuereinheit (15), der analoge Betriebsparametersignale und/oder Steuersignale zuführbar sind, die durch einen Analog/Digital-Wandler (17) umgesetzt werden,
**dadurch gekennzeichnet,**
**dass** wenigstens eine Abtast-Eigenschaft des Analog/Digital-Wandlers (17) einstellbar ist.

2. Betriebsgerät nach Anspruch 1,
**dadurch gekennzeichnet,**
**dass** die Einstellung des Analog/Digital-Wandlers (17) von dem aktuellen Betriebszustand des Betriebsgeräts und/oder der Leuchtmittel abhängt.

3. Betriebsgerät nach Anspruch 1
**dadurch gekennzeichnet,**
**dass** während des Betriebs des Betriebsgeräts der Messablauf des Analog/Digital-Wandler (17) zur Anpassung an die Betriebsparametersignale einstellbar ist.

4. Betriebsgerät nach einem der vorhergehenden Ansprüche,
**dadurch gekennzeichnet,**
**dass** der Analog/Digital-Wandler (17) während einer laufenden Umsetzung eines ersten Signals zwischenzeitlich auf die Umsetzung eines anderen Signals umschaltbar ist.

5. Betriebsgerät nach einem der vorhergehenden Ansprüche,
**dadurch gekennzeichnet,**
**dass** der Analog/Digital-Wandler (17) wenigstens zwei unterschiedliche Betriebsparametersignale und/oder Steuersignale im Zeitmultiplexverfahren umsetzt und zur Anpassung auf diese Betriebsparametersignale einstellbar ist.

6. Betriebsgerät nach einem der vorhergehenden Ansprüche,
**dadurch gekennzeichnet,**
**dass** der Analog/Digital-Wandler (17) hinsichtlich Abtastgeschwindigkeit und/oder Auflösung einstellbar ist.

7. Betriebsgerät nach einem der vorhergehenden Ansprüche,
**dadurch gekennzeichnet,**
**dass** unterschiedliche, vorab definierte Kombinationen an Abtastgeschwindigkeit und Auflösung des Analog/DigitalWandlers (17) auswählbar sind.

8. Betriebsgerät nach einem der vorhergehenden Ansprüche,
**dadurch gekennzeichnet,**
**dass** die Abtastreihenfolge des Analog/Digital-Wandlers (17) abhängig vom Betriebszustand einstellbar ist.

9. Betriebsgerät nach einem der vorhergehenden Ansprüche,
**dadurch gekennzeichnet,**
**dass** die Einstellung des Analog/Digital-Wandlers (17) durch die Regel- und/oder Steuereinheit (15) erfolgt.

10. Betriebsgerät nach einem der vorhergehenden Ansprüche,
**dadurch gekennzeichnet,**
**dass** die Einstellung des Analog/Digital-Wandlers (17) im Betrieb erfolgt.

11. Betriebsgerät nach einem der vorhergehenden Ansprüche,
**dadurch gekennzeichnet,**
**dass** die Ansteuerung des Zeitmultiplex-Betriebs des Analog/Digital-Wandlers (17) durch die Regel- und/oder Steuereinheit erfolgt.

12. Betriebsgerät nach einem der vorhergehenden Ansprüche,
**dadurch gekennzeichnet,**
**dass** ein einziger Analog/Digital-Wandler (17) für die Verarbeitung sämtlicher Betriebsparametersignale des Betriebsgeräts vorgesehen ist.

13. Betriebsgerät nach einem der vorhergehenden Ansprüche,
**dadurch gekennzeichnet,**
**dass** die Regel- und/oder Steuereinheit (15) funktionell mit einem Speicher (21) verbunden ist, in dem Steuerdaten abgelegt sind.

14. Betriebsgerät nach einem der vorhergehenden Ansprüche,
**dadurch gekennzeichnet,**
**dass** eine drahtlose oder drahtgebundene Schnittstelle (22) zur Programmierung der Regel- und/oder Steuereinheit (15) vorgesehen ist.

15. Betriebsgerät nach Anspruch 1,
wobei der Regel- und/oder Steuereinheit (15)wenigstens zwei unterschiedliche analoge Betriebsparametersignale und/oder Steuersignale zugeführt werden, die durch Zeitmultiplex durch denselben Analog/Digital-Wandler (17) umgesetzt werden,
wobei ein einziger Analog/Digital-Wandler (17) für die Verarbeitung sämtlicher Betriebsparametersignale
und/oder Steuersignale in dem Betriebsgerät vorgesehen ist.

16. Betriebsgerät nach einem der vorhergehenden Ansprüche,
**dadurch gekennzeichnet,**
**dass** der Analog/Digital-Wandler (17) eine Tracking-ADC ist.

17. Regel- und/oder Steuereinheit, die durch Programmierung und/oder Hartverdrahtung für ein Betriebsgerät nach einem der vorhergehenden Ansprüche ausgelegt ist.

18. Regel- und/oder Steuereinheit nach Anspruch 17,
**dadurch gekennzeichnet,**
**dass** sie als ASIC oder IC ausgeführt ist.

19. Verfahren zum Betreiben eines Betriebsgeräts für Leuchtmittel, insbesondere Elektronisches Vorschaltgerät für Gasentladungslampen,
aufweisend eine Regel- und/oder Steuereinheit (15), der analoge Betriebsparametersignale und/oder externe Steuersignale zugeführt werden, die durch einen Analog/Digital-Wandler (17) umgesetzt werden,
**dadurch gekennzeichnet,**
**dass** wenigstens eine Abtasteigenschaft des Analog/Digital-Wandlers (17) eingestellt wird.

20. Verfahren nach Anspruch 19,
wobei wenigstens eine Eigenschaft und/oder der Messablauf des Analog/Digital-Wandler (17) zur Anpassung an die unterschiedlichen Betriebsparametersignale und/oder Steuersignale eingestellt wird.

21. Verfahren nach Anspruch 19 oder 20,
**dadurch gekennzeichnet,**
**dass** die Einstellung des Analog/Digital-Wandlers (17) abhängig vom aktuellen Betriebszustand des Betriebsgeräts und/oder der Leuchtmittel erfolgt.

22. Verfahren nach einem der Ansprüche 19 bis 21,
**dadurch gekennzeichnet,**
**dass** der Analog/Digital-Wandler (17) wenigstens zwei unterschiedliche Betriebsparametersignale umsetzt und zur Anpassung auf diese Betriebsparametersignale eingestellt wird.

23. Verfahren nach einem der Ansprüche 19 bis 22,
**dadurch gekennzeichnet,**
**dass** der Analog/Digital-Wandler (17) hinsichtlich Abtastgeschwindigkeit und/oder Auflösung eingestellt wird.

24. Verfahren nach Anspruch 23,
**dadurch gekennzeichnet,**
**dass** die Abtastreihenfolge des Analog/Digital-Wandlers (17) abhängig vom Betriebszustand erfolgt.

25. Verfahren nach einem der Ansprüche 19 bis 24,
**dadurch gekennzeichnet,**
**dass** feste Kombinationen an Abtastgeschwindigkeit und Auflösung des Analog/Digital-Wandlers (17) vorab definiert werden und dann im Betrieb ausgewählt werden.

26. Verfahren nach einem der Ansprüche 19 bis 25,
**dadurch gekennzeichnet,**
**dass** die Einstellung des Analog/Digital-Wandlers (17) durch die Regel- und/oder Steuereinheit (15) erfolgt.

27. Verfahren nach einem der Ansprüche 19 bis 26,
**dadurch gekennzeichnet,**
**dass** die Einstellung des Analog/Digital-Wandlers (17) im laufenden Betrieb erfolgt.

28. Verfahren nach einem der Ansprüche 19 bis 27,
**dadurch gekennzeichnet,**
**dass** die Ansteuerung des Zeitmultiplex-Betriebs des Analog/Digital-Wandlers (17) durch die Regel- und/oder Steuereinheit erfolgt (15).

29. Verfahren nach einem der Ansprüche 19 bis 28,
**dadurch gekennzeichnet,**
**dass** ein einziger Analog/Digital-Wandler (17) sämtliche Betriebsparametersignale des Betriebsgeräts verarbeitet.

30. Verfahren nach einem der Ansprüche 19 bis 29,
**dadurch gekennzeichnet,**
**dass** die Regel- und/oder Steuereinheit (15) auf einen Speicher (21) zugreift, in dem Steuerdaten abgelegt sind.

31. Verfahren nach einem der Ansprüche 19 bis 30,
**dadurch gekennzeichnet,**
**dass** die Regel- und/oder Steuereinheit (15) über eine drahtlose oder drahtgebundene Schnittstelle (22) programmiert wird.

32. Verfahren nach einem der Ansprüche 19 bis 30,
**dadurch gekennzeichnet,**
**dass** ein Tracking-ADC als Analog/Digital-Wandler verwendet wird.

33. Computersoftware-Programmprodukt,
**dadurch gekennzeichnet,**
**dass** es ein Verfahren nach einem der Ansprüche 19 bis 32 unterstützt, wenn es auf einer Recheneinrichtung läuft bzw. durch Hartverdrahtung implementiert ist.

## Claims

1. Operating device for light-emitting means, in particular electronic ballast for gas discharge lamps, having a closed-loop and/or open-loop control unit (15), to which analog operational parameter signals and/or control signals can be supplied, which are converted by an analog-to-digital converter (17), **characterized in that** at least one sampling property of the analog-to-digital converter (17) is adjustable.

2. Operating device according to Claim 1, **characterized in that** the adjustment of the analog-to-digital converter (17) is dependent on the present operating state of the operating device and/or the light-emitting means.

3. Operating device according to Claim 1, **characterized in that** the measurement sequence of the analog-to-digital converter (17) is adjustable during operation of the operating device for matching to the operational parameter signals.

4. Operating device according to one of the preceding claims, **characterized in that** the analog-to-digital converter (17) can be switched over temporarily during ongoing conversion of a first signal to conversion of another signal.

5. Operating device according to one of the preceding claims, **characterized in that** the analog-to-digital converter (17) converts at least two different operational parameter signals and/or control signals using the time-division multiplexing method and is adjustable for matching to these operational parameter signals.

6. Operating device according to one of the preceding claims, **characterized in that** the analog-to-digital converter (17) is adjustable in respect of sampling frequency and/or resolution.

7. Operating device according to one of the preceding claims, **characterized in that** different, predefined combinations of sampling frequency and resolution of the analog-to-digital converter (17) are selectable.

8. Operating device according to one of the preceding claims, **characterized in that** the sampling sequence of the analog-to-digital converter (17) is adjustable depending on the operating state.

9. Operating device according to one of the preceding claims, **characterized in that** the adjustment of the analog-to-digital converter (17) is performed by the closed-loop and/or open-loop control unit (15) .

10. Operating device according to one of the preceding claims, **characterized in that** the adjustment of the analog-to-digital converter (17) is performed during operation.

11. Operating device according to one of the preceding claims, **characterized in that** the driving of the time-division multiplexing operation of the analog-to-digital converter (17) is performed by the closed-loop and/or open-loop control unit.

12. Operating device according to one of the preceding claims, **characterized in that** a single analog-to-digital converter (17) is provided for processing all of the operational parameter signals of the operating device.

13. Operating device according to one of the preceding claims, **characterized in that** the closed-loop and/or open-loop control unit (15) is functionally linked to a storage device (21), in which control data are stored.

14. Operating device according to one of the preceding claims, **characterized in that** a wireless or wired interface (22) is provided for programming the closed-loop and/or open-loop control unit (15).

15. Operating device according to Claim 1, wherein at least two different analog operational parameter signals and/or control signals supplied to the closed-loop and/or open-loop control unit (15), said signals being converted by time-division multiplexing by the same analog-to-digital converter (17), a single analog-to-digital converter (17) being provided for processing all of the operational parameter signals and/or control signals in the operating device.

16. Operating device according to one of the preceding claims, **characterized in that** the analog-to-digital converter (17) is a tracking ADC.

17. Closed-loop and/or open-loop control unit, which is designed by means of programming and/or hardwiring for an operating device according to one of the preceding claims.

18. Closed-loop and/or open-loop control unit according to Claim 17, **characterized in that** it is in the form of an ASIC or IC.

19. Method for operating an operating device for light-emitting means, in particular electronic ballast for gas discharge lamps, having a closed-loop and/or open-loop control unit (15), to which analog operational parameter signals and/or external control signals are supplied, which are converted by an analog-to-digital converter (17), **characterized in that** at least one sampling property of the analog-to-digital converter (17) is adjusted.

20. Method according to Claim 19, wherein at least one property and/or the measurement sequence of the analog-to-digital converter (17) is adjusted for matching to the different operational parameter signals and/or control signals.

21. Method according to Claim 19 or 20, **characterized in that** the adjustment of the analog-to-digital converter (17) is performed depending on the present operating state of the operating device and/or the light-emitting means.

22. Method according to one of Claims 19 to 21, **characterized in that** the analog-to-digital converter (17) converts at least two different operational parameter signals and is adjusted for matching to these operational parameter signals.

23. Method according to one of Claims 19 to 22, **characterized in that** the analog-to-digital converter (17) is adjusted in respect of sampling frequency and/or resolution.

24. Method according to Claim 23, **characterized in that** the sampling sequence of the analog-to-digital converter (17) is performed depending on the operating state.

25. Method according to one of Claims 19 to 24, **characterized in that** fixed combinations of sampling frequency and resolution of the analog-to-digital converter (17) are predefined and then selected during operation.

26. Method according to one of Claims 19 to 25, **characterized in that** the adjustment of the analog-to-digital converter (17) is performed by the closed-loop and/or open-loop control unit (15).

27. Method according to one of Claims 19 to 26, **characterized in that** the adjustment of the analog-to-digital converter (17) is performed during ongoing operation.

28. Method according to one of Claims 19 to 27, **characterized in that** the driving of the time-division multiplexing operation of the analog-to-digital converter (17) is performed by the closed-loop and/or open-loop control unit (15).

29. Method according to one of Claims 19 to 28, **characterized in that** a single analog-to-digital converter (17) processes all of the operational parameter signals of the operating device.

30. Method according to one of Claims 19 to 29, **characterized in that** the closed-loop and/or open-loop control unit (15) has access to a storage device (21), in which control data are stored.

31. Method according to one of Claims 19 to 30, **characterized in that** the closed-loop and/or open-loop control unit (15) is programmed via a wireless or wired interface (22).

32. Method according to one of Claims 19 to 30, **characterized in that** a tracking ADC is used as analog-to-digital converter.

33. Computer software program product, **characterized in that** it supports a method according to one of Claims 19 to 32 when it is running on a computation device or is implemented by means of hard wiring.

## Revendications

1. Appareil de commande pour moyen(s) d'éclairage, en particulier ballast électronique pour lampes à décharge de gaz, présentant une unité de régulation et/ou de commande (15) à laquelle des signaux analogiques de paramètre de fonctionnement et/ou des signaux analogiques de commande sont susceptibles d'être fournis, lesquels sont convertis par un convertisseur analogique/numérique (17),
**caractérisé en ce qu'**au moins une caractéristique d'échantillonnage du convertisseur analogique/numérique (17) est ajustable.

2. Appareil de commande selon la revendication 1,
**caractérisé en ce que** l'ajustement du convertisseur analogique/numérique (17) dépend de l'état de fonctionnement actuel de l'appareil de commande et/ou du/des moyen(s) d'éclairage.

3. Appareil de commande selon la revendication 1,
**caractérisé en ce que**, pendant le fonctionnement de l'appareil de commande, le processus de mesure du convertisseur analogique/numérique (17) est ajustable pour permettre une adaptation aux signaux de paramètre de fonctionnement.

4. Appareil de commande selon l'une des revendications précédentes,
**caractérisé en ce que** le convertisseur analogique/numérique (17) est susceptible, pendant une conversion en cours d'un premier signal, de passer temporairement à la conversion d'un autre signal.

5. Appareil de commande selon l'une des revendications précédentes,
**caractérisé en ce que** le convertisseur analogique/numérique (17) convertit au moins deux signaux de paramètre de fonctionnement différents et/ou deux signaux de commande différents selon un procédé de multiplexage temporel et est ajustable pour permettre une adaptation aux signaux de paramètre de fonctionnement.

6. Appareil de commande selon l'une des revendications précédentes,
**caractérisé en ce que** le convertisseur analogique/numérique (17) est ajustable en ce qui concerne la vitesse d'échantillonnage et/ou la résolution.

7. Appareil de commande selon l'une des revendications précédentes,
**caractérisé en ce que** différentes combinaisons prédéfinies de vitesse d'échantillonnage et de résolution du convertisseur analogique/numérique (17) sont sélectionnables.

8. Appareil de commande selon l'une des revendications précédentes,
**caractérisé en ce que** la séquence d'échantillonnage du convertisseur analogique/numérique (17) est ajustable en fonction de l'état de fonctionnement.

9. Appareil de commande selon l'une des revendications précédentes,
**caractérisé en ce que** l'ajustement du convertisseur analogique/numérique (17) est effectué par l'unité de régulation et/ou de commande (15).

10. Appareil de commande selon l'une des revendications précédentes,
**caractérisé en ce que** l'ajustement du convertisseur analogique/numérique (17) a lieu pendant le fonctionnement.

11. Appareil de commande selon l'une des revendications précédentes,
**caractérisé en ce que** la commande du fonctionnement en multiplexage temporel du convertisseur analogique/numérique (17) est effectuée par l'unité de régulation et/ou de commande .

12. Appareil de commande selon l'une des revendications précédentes,
**caractérisé en ce qu'**un seul convertisseur analogique/numérique (17) est prévu pour le traitement de l'ensemble des signaux de paramètre de fonctionnement de l'appareil de commande.

13. Appareil de commande selon l'une des revendications précédentes,
**caractérisé en ce que** l'unité de régulation et/ou de commande (15) est reliée fonctionnellement à une mémoire (21), dans laquelle sont stockées des données de commande.

14. Appareil de commande selon l'une des revendications précédentes,
**caractérisé en ce qu'**il est prévu une interface (22) sans fil ou reliée par fil pour la programmation de l'unité de régulation et/ou de commande (15).

15. Appareil de commande selon la revendication 1,
dans lequel au moins deux signaux de paramètre de fonctionnement analogiques différents et/ou deux signaux de commande analogiques différents sont fournis à l'unité de régulation et/ou de commande (15), lesquels signaux sont convertis par multiplexage temporel par le même convertisseur analogique/numérique (17),
dans lequel un seul convertisseur analogique/numérique (17) est prévu dans l'appareil de commande pour le traitement de l'ensemble des signaux de paramètre de fonctionnement et/ou des signaux de commande.

16. Appareil de commande selon l'une des revendications précédentes,
**caractérisé en ce que** le convertisseur analogique/numérique (17) est un CAN à suivi.

17. Unité de régulation et/ou de commande, qui est conçue par programmation et/ou câblage pour un appareil de commande selon l'une des revendications précédentes.

18. Unité de régulation et/ou de commande selon la revendication 17,
**caractérisée en ce qu'**elle est réalisée comme ASIC ou circuit intégré.

19. Procédé pour le fonctionnement d'un appareil de commande pour moyen(s) d'éclairage, en particulier ballast électronique pour lampes à décharge de gaz,
présentant une unité de régulation et/ou de commande (15) à laquelle des signaux analogiques de paramètre de fonctionnement et/ou des signaux externes de commande sont fournis, lesquels sont convertis par un convertisseur analogique/numérique (17),
**caractérisé en ce qu'**au moins une caractéristique d'échantillonnage du convertisseur analogique/numérique (17) est ajustée.

20. Procédé selon la revendication 19,
dans lequel au moins une caractéristique et/ou le processus de mesure du convertisseur analogique/numérique (17) est ajusté pour permettre une adaptation aux différents signaux de paramètre de fonctionnement et/ou signaux de commande.

21. Procédé selon la revendication 19 ou 20,
**caractérisé en ce que** l'ajustement du convertisseur analogique/numérique (17) est effectué en fonction de l'état de fonctionnement actuel de l'appareil de commande et/ou du/des moyen(s) d'éclairage.

22. Procédé selon l'une de revendications 19 à 21,
**caractérisé en ce que** le convertisseur analogique/numérique (17) convertit au moins deux signaux de paramètre de fonctionnement différents et est ajusté pour permettre une adaptation à ces signaux de paramètre de fonctionnement.

23. Procédé selon l'une de revendications 19 à 22,
**caractérisé en ce que** le convertisseur analogique/numérique (17) est ajusté en ce qui concerne la vitesse d'échantillonnage et/ou la résolution.

24. Procédé selon la revendication 23,
**caractérisé en ce que** la séquence d'échantillonnage du convertisseur analogique/numérique (17) est effectuée en fonction de l'état de fonctionnement.

25. Procédé selon l'une des revendications 19 à 24,
**caractérisé en ce que** des combinaisons fixes de vitesse d'échantillonnage et de résolution du convertisseur analogique/numérique (17) sont prédéfinies et sont ensuite sélectionnées pendant le fonctionnement.

26. Procédé selon l'une de revendications 19 à 25,
**caractérisé en ce que** l'ajustement du convertisseur analogique/numérique (17) est effectué par l'unité de régulation et/ou de commande (15) .

27. Procédé selon l'une de revendications 19 à 26,
**caractérisé en ce que** l'ajustement du convertisseur analogique/numérique (17) a lieu pendant le fonctionnement.

28. Procédé selon l'une de revendications 19 à 27,
**caractérisé en ce que** la commande du fonctionnement en multiplexage temporel du convertisseur analogique/numérique (17) est effectuée par l'unité de régulation et/ou de commande (15).

29. Procédé selon l'une de revendications 19 à 28,
**caractérisé en ce qu'**un seul convertisseur analogique/numérique (17) traite l'ensemble des signaux de paramètre de fonctionnement de l'appareil de commande.

30. Procédé selon l'une de revendications 19 à 29,
**caractérisé en ce que** l'unité de régulation et/ou de commande (15) à accès à une mémoire (21), dans laquelle sont stockées des données de commande.

31. Procédé selon l'une de revendications 19 à 30,
**caractérisé en ce que** l'unité de régulation et/ou de commande (15) et programmé via une interface (22) sans fil ou reliée par fil.

32. Procédé selon l'une de revendications 19 à 30,
**caractérisé en ce qu'**un CAN à suivi est utilisé comme le convertisseur analogique/numérique.

33. Produit programme d'ordinateur,
**caractérisé en ce qu'**il soutient un procédé selon l'une des revendications 19 à 32 lorsqu'il tourne sur un dispositif informatique ou lorsqu'il est implémenté par câblage.
